# EUROPÄISCHE PATENTSCHRIFT

(11) **EP 2 696 080 B1**
(45) Veröffentlichungstag und Bekanntmachung des Hinweises auf die Patenterteilung: **14.12.2016**
(21) Anmeldenummer: 12179874.8
(22) Anmeldetag: 09.08.2012
(51) Int. Cl.: F15B 11/00

(54) **Elektrohydrauliksteuerung**
Commande électro-hydraulique
Electro-hydraulic control

(43) Veröffentlichungstag der Anmeldung: 12.02.2014
(73) Patentinhaber: HAWE Hydraulik SE, 81673 München (DE)
(72) Erfinder: Macit, Recep, 81673 München (DE); Ascherl, Martin, 82140 Olching (DE)
(74) Vertreter: Grosse Schumacher Knauer von Hirschhausen

(56) Entgegenhaltungen:
- EP-A1- 0 464 305
- EP-A1- 1 528 264
- EP-A1- 1 927 759
- EP-A1- 2 466 153
- DE-A1- 19 931 142
- ZOEBL H: "SENKBREMSVENTILE UND VENTILKOMBINATIONEN ZUR STEUERUNG DER BEWEGUNGSGESCHWINDIGKEITEN", O + P OLHYDRAULIK UND PNEUMATIK, VEREINIGTE FACHVERLAGE, MAINZ, DE, Bd. 42, Nr. 11/12, 1. November 1998 (1998-11-01), Seiten 751-756, XP000831884, ISSN: 0341-2660

## Beschreibung

Die Erfindung betrifft eine Elektrohydrauliksteuerung gemäß Oberbegriff des Patentanspruchs 1.

Bei einer aus EP 1 766 246 A oder DE 199 19 014 A bekannten Elektrohydrauliksteuerung ist der Richtungsschieber ein 4/4-Proportionalwegeschieber, der neben zwei Steuerstellungen (z.B. Heben und Senken) eine Nullstellung aufweist, in der der Hydroverbraucher hydraulisch blockiert ist (beide Arbeitsleitungen zum Rücklauf abgesperrt und von der Druckquelle separiert), sowie eine vierte Stellung, in der beide Arbeitsleitungen mit dem Rücklauf verbunden sind (Schwimmstellung). Die Lasthalteventile werden in der Schwimmstellung bzw. beim Übergang in den aus der Steuerdruckversorgung über den 4/4-Proportional-Richtungsschieber gleichzeitig und voll aufgesteuert. Ist beispielsweise ein Anbaugerät mittels des Hydroverbrauchers ausgehoben, dann muss das Anbaugerät, um in der Schwimmstellung auf dem Boden aufliegend Bodenunebenheiten folgen zu können, zunächst durch Einstellen der Senken-Steuerstellung des 4/4-Proportional-Richtungsschiebers zunächst langsam genug auf den Boden abgesenkt werden, ehe die Schwimmstellung eingestellt wird. Dies obliegt dann dem Fahrzeugführer. Wird die Senken-Steuerstellung zum Absenken zu schnell überfahren, dann fällt das Anbaugerät hart auf den Boden. Ähnlich kann beispielsweise ein Anbaugerät in der Schwimmstellung bei schnellem Überfahren einer Erhebung ausgehoben und zum Springen gebracht werden, wonach es hart auf dem Boden aufschlägt, weil eben in der Schwimmstellung beide Lasthalteventile voll aufgesteuert sind und der Hydroverbraucher keinen nennenswerten Widerstand hat. Ferner kann in Fahrt eine markante Bodenerhebung das Anbaugerät zum Springen und Aufschlagen bringen, weil in einer Steuerstellung des 4/4-Proportional-Richtungsschiebers beispielsweise ein bestimmter Auflagedruck auf dem Boden eingestellt ist, da die Lasthalteventile voll aufgesteuert sind.

Aus EP 2 466 153 A ist eine Elektrohydrauliksteuerung bekannt, deren Mehrwege-Mehrstellungs-Richtungsschieber ein 4/3-Proportionalschieber mit Druckvorsteuerungen ist, bei dem die Schwimmstellung ohne vierte Schieberstellung dadurch einstellbar ist, dass beide Druckvorsteuerungen über ihre Proportionalmagneten gleichzeitig und gleichartig bestromt werden, wodurch der Schieber seine zum Rücklauf offene Nullstellung einnimmt, und gleichzeitig die Vorsteuerdrücke auf die beiden Lasthalteventile übertragen werden, um diese aufzusteuern, so dass die Arbeitsleitungen über den Proportionalschieber mit dem Rücklauf verbunden sind. Die Nullstellung des Schiebers wird auch zum hydraulischen Blockieren des Hydroverbrauchers eingesetzt. Dann werden die beiden Proportionalmagneten nicht bestromt, so dass keine Vorsteuerdrücke anstehen und die Lasthalteventile in ihren Absperrstellungen bleiben und die Arbeitsleitungen blockieren. Dieses Prinzip ermöglicht trotz vier Betriebsmodi für den Hydroverbraucher einen kostengünstigen und baulich einfachen Dreistellungs-Proportionalschieber. Das Einstellen der Schwimmstellung bzw. der Übergang in die oder aus der Schwimmstellung erfolgt rasch. Ein mittels des Hydroverbrauchers zunächst ausgehobenes und hydraulisch blockiertes Anbaugerät kann dann unvermittelt auf den Boden fallen. Es wird zwar offenbart, durch die Bestromung der Proportionalmagneten z.B. den Übergang in die Schwimmstellung härter oder weicher einzustellen, dies verhindert jedoch nicht das harte Aufschlagen des Anbaugerätes auf den Boden. In jedem Fall werden beide Lasthalteventile mit gleichen Steuerdrücken aufgesteuert, da beide Proportionalmagneten für die Schwimmstellung die Druckvorsteuerungen, beispielsweise über Druckminderventile, gleichartig betätigen.

Aus DE 199 31 142 A1 ist eine hydraulische Ventilanordnung mit Verriegelungsfunktion bekannt, wobei diese Ventilanordnung als Mehrwege-Mehrstellungs-Proportionalschieber einen 4/4-Proportionalschieber enthält, der zwischen zwei Steuerstellungen (Heben/Senken) eine Nullstellung aufweist, in der die Arbeitsleitungen des Hydroverbrauchers von der Druckquelle und vom Rücklauf getrennt sind und somit der Hydroverbraucher hydraulisch blockiert ist. Ferner ist eine vierte Stellung als Schaltstellung vorgesehen, die aus der Senkenstellung einstellbar ist, und in der beide Arbeitsleitungen von der Druckquelle getrennt und mit dem Rücklauf verbunden sind. Um aus der Nullstellung auf die Schwimmstellung umzuschalten, muss zunächst die Senkenstellung überfahren werden. 4/4-Proportionalwegeschieber sind baulich sehr aufwändig und teuer, wobei in Betracht zu ziehen ist, dass üblicherweise bis zu sechs oder acht Hydroverbraucher sich eine gemeinsame Druckquelle teilen können, so dass eine entsprechend große Anzahl 4/4-Proportionalschieber gebraucht wird. Die Vorsteuerkreise der beiden Lasthalteventile sind über Sperrventile abgesichert, deren jedes aus dem Vorsteuerkreis eines Lasthalteventils durch Steuerdruck und parallel dazu durch eine Schließfeder in einer leckagefreien Absperrstellung gehalten wird, wenn das Lasthalteventil zugesteuert gehalten werden muss. Jedes Sperrventil wird durch Steuerdruck aus einer vom Schieber in dessen Steuerstellung mit Druck beaufschlagten Steuerleitung in Richtung zu einer Durchgangsstellung umgeschaltet, um das Aufsteuern des Lasthalteventils zuzulassen. In der Schwimmstellung werden beide Steuerleitungen druckbeaufschlagt, und somit beide Sperrventile in ihre Durchgangsstellungen gestellt, so dass beide Lasthalteventile aufgesteuert werden. Die beiden, vom Schieber überwachten Steuerleitungen sind jeweils permanent über eine Ablassdrossel auch mit einer Rücklaufleitung verbunden. Die Ablassdrosseln haben keinen Einfluss auf das Aufsteuerverhalten der Lasthalteventile, da sie nur an den Aufsteuerseiten der Sperrventile wirken und vom Vorsteuerkreis der Lasthalteventile isoliert sind.

Aus EP 1 528 264 A1 ist ein Last-Senksteuerventil mit Pilotvorsteuerung bekannt, wobei einem Pilotventilelement zu Dämpfungszwecken im Vorsteuerkreis eine Drossel und ein Gasdruckspeicher zugeordnet sind.

Aus EP 0 464 305 A1 ist eine hydraulische Steuervorrichtung mit einem 4/3-Wegeschieber und einem in nur einer Arbeitsleitung eines doppelseitig beaufschlagbaren Hydroverbrauchers angeordneten Lasthalteventil bekannt. Dieses Lasthalteventil wird aus der anderen Arbeitsleitung über eine Steuerleitung aufgesteuert, die eine hydraulische Dämpfungsvorrichtung enthält. Eine Schwimmstellung des Hydroverbrauchers ist nicht einstellbar.

Aus EP 1 927 759 A1 ist ein Doppelrückschlagventil mit einer Schwimmfunktion bekannt, das ähnlich betreibbar ist wie die Lasthalteventile in der aus EP 2 466 153 A bekannten Elektrohydrauliksteuerung. Das Doppelrückschlagventil fungiert als zwei Lasthalteventile in den Arbeitsleitungen des doppelseitig beaufschlagbaren Hydroverbrauchers, zu dessen Richtungs- und Geschwindigkeitssteuerung ein 4/3-Schieber mit Magnetbetätigung vorgesehen ist. In der offenen Nullstellung dieses 4/3-Schiebers sind beide Arbeitsleitungen von der Druckquelle isoliert und mit dem Rücklauf verbunden. Solange jedoch das Doppelrückschlagventil seine Sperrstellungen einhält, bleibt der Hydroverbraucher in der Nullstellung des 4/3-Schiebers hydraulisch blockiert. Erst wenn das Doppelrückschlagventil mit Steuerdruck aus einer Steuerdruckquelle beaufschlagt und hydraulisch entsperrt wird, ergibt sich in der Nullstellung eine Schwimmstellung des Hydroverbrauchers. Die hydraulische Entsperrung des Doppelrückschlagventils erfolgt ohne jegliche Dämpfung.

Der Erfindung liegt die Aufgabe zugrunde, eine Elektrohydrauliksteuerung der eingangs genannten Art dahingehend zu verbessern, dass kritische bzw. das gewünschte Arbeitsergebnis beeinträchtigende Bewegungen einer vom Hydroverbraucher gesteuerten Last vermieden werden. Teil der Aufgabe ist es dabei, zumindest in der Schwimmstellung bequem, z.B. automatisch, auf Lastbewegungen einwirken zu können.

Die gestellte Aufgabe wird mit den Merkmalen des Patentanspruches 1 gelöst.

Die Dämpfungsvorrichtung ist bei einem 4/3-Proportionalschieber mit Druckvorsteuerungen und z.B. "elektrischer" Schwimmstellung im Vorsteuerkreis der Lasthalteventile vorgesehen,. Denn gesteuert werden. Allerdings ist dieser Schiebertyp aber wesentlich kostengünstiger und kleinbauender als ein Vierstellungs-Proportionalschieber mit separater Schwimmstellung. Die Schwimmstellung wird in der "offenen" Nullstellung durch Aufsteuern der Lasthalteventile eingestellt. Hierbei sind zwei Möglichkeiten vorhanden. Es werden beide Druckvorsteuerungen über ihre Proportionalmagneten gleichartig und gleichzeitig betätigt, und werden die Vorsteuerdrücke über die Dämpfungsvorrichtung geregelt zu den Aufsteuerseiten der Lasthalteventile gebracht. Alternativ kann der Steuerdruck aus der Steuerdruckversorgung direkt über die verzögernd eingreifende Dämpfungsvorrichtung zum Aufsteuern der Lasthalteventile eingesetzt werden, beispielsweise dann, wenn der 4/3-Proportionalrichtungsschieber in seiner Nullstellung ist, die er durch Federkraft hält, wobei die Proportionalmagneten dann nicht notwendigerweise gleichzeitig bestromt zu werden brauchen, obwohl die Proportionalmagneten auch dann regelnd mitwirken können. Die in den Vorsteuerkreis eingegliederte Dämpfungsvorrichtung stellt zumindest beim Übergang in die oder aus der und/oder während der eingenommenen Schwimmstellung sicher, dass Lastbewegungen auf vorbestimmte oder regelbare Weise gedämpft werden. Obwohl beispielsweise die Schwimmstellung, z.B. ohne zunächst die Senken-Steuerstellung aufsuchen zu müssen, sehr rasch eingestellt oder ausgeschaltet werden kann, findet eine dabei auftretende Lastbewegung gedämpft und mit einer zeitlichen Verzögerung statt, die kritische Bewegungszustände vermeidet bzw. Beeinträchtigung eines angestrebten Arbeitsergebnisses eines vom Hydroverbraucher bewegten Anbaugerätes ausschließt. Die Dämpfungsvorrichtung kann darüber hinaus sogar auch benutzt werden, um in Steuerstellungen des 4/3-Proportionalschiebers unerwünschte Lastbewegungen auszuschließen, beispielsweise bei einem mit vorbestimmtem Anpressdruck auf dem Boden gehaltenen Anbaugerät, wenn dieses eine markante Bodenerhebung überfahren muss, und in ähnlichen Situationen. In anderen Worten lassen sich bestimmte Operationen des Hydroverbrauchers in der Elektrohydrauliksteuerung rasch und direkt einstellen, die Ausführung wird jedoch über die Dämpfungsvorrichtung überwacht, um Schäden oder eine Verschlechterung eines Arbeitsergebnisses oder Schäden am Anbaugerät zu vermeiden. Ist die Dämpfung fest eingestellt, kommt sie jeweils in vorbestimmter Weise dann zur Wirkung, in dem die Lasthalteventile geregelt aufgesteuert werden. Wird mit variabler Dämpfung gearbeitet, dann kann die Dämpfung an die Gegebenheiten angepasst und beispielsweise nach Bedarf eingestellt werden. Dies erfolgt z.B. durch Betätigen eines Druckschalters oder mit einer Programmroutine einer elektronischen Steuerung, so dass sich ein Bediener nicht darum zu kümmern braucht, dass eine vom Hydroverbraucher bewegte Last, z.B. unter der Last selbst, langsam genug gesteuert wird. Den Lasthalteventilen ist durch die Dämpfungsvorrichtung somit eine zusätzliche Drosselfunktion zugewiesen.

Bei einer zweckmäßigen Ausführungsform für eine fest eingestellte Dämpfung ist im Vorsteuerkreis wenigstens eine Düse vorgesehen. Über diese Düse wird die Druckbeaufschlagung zum Aufsteuern zumindest eines Lasthalteventils mit einer zeitlichen Verzögerung vorgenommen, d.h. das Lasthalteventil langsam und/oder nur teilweise aufgesteuert.

Bei einer anderen Ausführungsform wird eine variable Dämpfung über die Dämpfungsvorrichtung unter Nutzen der in den Druckvorsteuerungen des 4/3-Proportionalrichtungsschiebers generierten Drücke proportional ausgeführt. Dies bedeutet, dass zwar die Dämpfungsvorrichtung die zeitliche Verzögerung der Druckbeaufschlagung beim Aufsteuern zumindest eines Lasthalteventils überwacht, aber eine zusätzliche Einflussnahme auch dadurch möglich ist, dass die Proportionalmagneten in der Nullstellung zwar untereinander gleich aber stärker oder schwächer bestromt werden. Diese Alternative ist dann zweckmäßig, wenn die Schwimmstellung (Aufsteuern der Lasthalteventile in der Nullstellung) durch Abgreifen der Drücke der Druckvorsteuerungen des 4/3-Proportionalrichtungsschiebers eingestellt wird.

Bei einer zweckmäßigen Ausführungsform weist die Dämpfungsvorrichtung zwecks variabler Dämpfung zwischen der Steuerdruckversorgung bzw. den Druckvorsteuerungen, dem Rücklauf, und den Aufsteuerseiten der Lasthalteventile ein 3/2-Proportionaldruckregelventil oder ein 3/2-Wege-Schwarz/Weiß-Magnetschaltventil auf, vorzugsweise an der den Lasthalteventilen abgewandten Seite zweier Wechselventile und/oder wenigstens eines Rückschlagventilpaares aus zwei gegensinnigen Rückschlagventilen. Das 3/2-Wege-Proportionaldruckregelventil ermöglicht, je nach Bedarf, eine variable Dämpfung einzusteuern. Aber auch das 3/2-Wege-Schwarz/Weiß-Magnetschaltventil ermöglicht eine Einflussnahme auf die Dämpfung bei der Aufsteuerung oder Zusteuerung der Lasthalteventile, indem dieses Ventil aus dem aus der Steuerdruckversorgung oder den Druckvorsteuerungen abgegriffenen Steuerdrücken Druckmittel zum Rücklauf ablässt und so nach Art einer Verzögerungsdüse wirkt. Mittels des 3/2-Wege-Proportionaldruckregelventils lässt sich die Verzögerung sehr feinfühlig variabel steuern, beispielsweise durch Vermindern des aus der Steuerdruckversorgung oder von den Druckvorsteuerungen abgegriffenen Steuerdrucks an der Aufsteuerseite zumindest eines Lasthalteventils.

Bei einer anderen, zweckmäßigen Ausführungsform ist zwischen dem Rücklauf und den an die Steuerdruckversorgung oder die Druckvorsteuerungen angeschlossenen Aufsteuerseiten der Lasthalteventile ein, vorzugsweise elektroproportionales, Drosselventil vorgesehen, vorzugsweise an der den Lasthalteventilen abgewandten Seite zweier Wechselventile und/oder wenigstens eines Rückschlagventilpaares. Über das elektroproportional verstellbare Drosselventil kann die Verzögerung moduliert werden.

Bei einer weiteren, zweckmäßigen Ausführungsform weist die Elektrohydrauliksteuerung eine Proportional-Druckregelsektion auf, an die die Arbeitsleitungen des Hydroverbrauchers angeschlossen sind, um zusätzlich zu der Druckregelung über den 4/3-Proportionalschieber Drücke in den Arbeitsleitungen elektroproportional zu regeln, ähnlich einer üblichen Sekundärdruckbegrenzung. Wenn der Vorsteuerkreis abströmseitig an die Druckregelsektion und über diese den Rücklauf anschließbar ist, lässt sich der Vorsteuerkreis oder zumindest ein Teil an einer Aufsteuerseite eines Lasthalteventils über die Druckregelsektion zum Rücklauf entlasten, um die Dämpfung zu variieren. Dies kann insbesondere in der Schwimmstellung des 4/3-Proportionalrichtungsschiebers zweckmäßig sein, da dann die Arbeitsleitungen druckentlastet sind.

Zweckmäßig ist die fest eingestellte Dämpfung oder die variable Dämpfung für beide Lasthalteventile gleich. Damit wird sowohl das zum als auch das vom Hydroverbraucher strömende Druckmittel gedrosselt, um die Dämpfung zu erzielen. Alternativ kann die fest eingestellte oder die variable Dämpfung für beide Lasthalteventile verschieden sein oder verschieden ausgeführt werden, oder nur an einem Lasthalteventil, z.B. dem zum Senken verwendeten.

Zweckmäßig wird die fest eingestellte oder die variable Dämpfung über die Dämpfungsvorrichtung sogar in zumindest einer Steuerstellung des 4/3-Proportionalschiebers außerhalb der Nullstellung zur Wirkung gebracht. Dies kann beispielsweise in einer Steuerstellung erfolgen, in der der Hydroverbraucher ein Anbaugerät mit vorbestimmtem Andruck auf dem Boden hält, wobei Bodenunebenheiten ein Springen des Anbaugerätes bewirken könnten, das durch die Dämpfung aber beseitigt oder minimiert wird. Somit ermöglicht die Dämpfungsvorrichtung zusätzlich zur Einflussnahme im Bereich der Schwimmstellung eine weitere Verbesserung des Betriebsverhaltens und eine Einwirkung auf Lastbewegungen.

Zweckmäßig sind die Lasthalteventile so verschaltet, dass in zwei Steuerstellungen des 4/3-Proportionalschiebers (z.B. Heben und Senken) jedes in der einen Arbeitsleitung angeordnete Lasthalteventil aus der jeweils anderen Arbeitsleitung über eine an den Vorsteuerkreis angeschlossene Steuerleitung mit aus der Arbeitsleitung abgegriffenem Steuerdruck aufsteuerbar ist. Hierbei führen, vorzugsweise, die Steuerleitungen zu Wechselventilen oder Rückschlag-Ventilpaaren im Vorsteuerkreis. Die Wechselventile oder Rückschlagventilpaare stellen sicher, dass in den Steuerstellungen der Druck aus den Arbeitsleitungen zu den Aufsteuerseiten gebracht wird, während in der Schwimmstellung oder Nullstellung die Steuerdrücke der Druckvorsteuerungen oder der Steuerdruck der Steuerdruckversorgung zur jeweiligen Aufsteuerseite gebracht wird, und die Dämpfungsvorrichtung wirksam wird.

Bei einer baulich einfachen Ausführungsform, beispielsweise für eine fest eingestellte Dämpfung, ist im Vorsteuerkreis jeweils eine Düse an der Aufsteuerseite des Lasthalteventils angeordnet, wobei die Düsen gleich oder unterschiedlich bemessen sind.

Als additive oder alternative Maßnahme kann wenigstens ein Rückström-Dämpfsystem in den Arbeitsleitungen und/oder an den Aufsteuerseiten der Lasthalteventile vorgesehen sein. Dieses Rückström-Dämpfsystem besteht beispielsweise aus einem in Abströmrichtung sperrenden Rückschlagventil, das in einer Bypassleitung von einer Düse umgangen wird, die in Rückströmrichtung drosselt.

Ferner sind für die Lasthalteventile unterschiedliche Bauformen möglich. Jedes Lasthalteventil ist beispielsweise ein von einem Rückschlagventil in Zuströmrichtung zum Hydroverbraucher umgehbares Ablassventil, das an einer Zusteuerseite zuströmseitig aus der Arbeitsleitung druckvorgesteuert und zusätzlich federbelastet ist, hingegen an der Aufsteuerseite aus der Arbeitsleitung stromab des Rückschlagventils und aus dem Vorsteuerkreis druckvorgesteuert wird. Alternativ kann das Lasthalteventil ein 2/2-Wege-Druckregelventil mit integriertem Rückschlagventil (sperrt in Abströmrichtung aus dem Hydroverbraucher) sein, wobei das 2/2-Wege-Druckregelventil durch Federkraft zu einer Rückström-Sperrstellung beaufschlagt und zu regelnden Durchgangsstellungen aus dem Vorsteuerkreis druckvorgesteuert wird.

Die Elektrohydrauliksteuerung ist zweckmäßig Teil einer elektronischen Hubwerksregelung, wie sie an mobilen Arbeitsfahrzeugen üblich ist, die mit wenigstens einem Anbaugerät bestückt oder bestückbar sind. Beispiele solcher Arbeitsfahrzeuge sind Schneeräumgeräte, Pistenpflegefahrzeuge, landwirtschaftliche Maschinen wie Traktoren, Straßenpflegemaschinen, oder Bodenbearbeitungsfahrzeuge. Die Dämpfungsvorrichtung, die zumindest den Übergang in die oder aus der Schwimmstellung und/oder die Schwimmstellung überwacht, um kritische Bewegungen eines Anbaugerätes zu vermeiden, kann entweder permanent oder auf Knopfdruck aktiviert werden.

Ausführungsformen des Erfindungsgegenstandes werden anhand der Zeichnungen erläutert. Es zeigen:
- Fig. 1: ein Blockschaltbild einer Elektrohydrauliksteuerung einer ersten Ausführungsform, in drucklosem Zustand,
- Fig. 2: ein Blockschaltbild einer weiteren Ausführungsform,
- Fig. 3: einen Teil eines Blockschaltbildes einer Detailvariante,
- Fig. 4: ein Blockschaltbild einer weiteren Ausführungsform,
- Fig. 5: ein Blockschaltbild einer weiteren Ausführungsform, wobei zusätzliche Ausstattungsdetails gezeigt sind, die auch in den anderen Ausführungsformen implementiert sein können,
- Fig. 6: ein Blockschaltbild einer weiteren Ausführungsform,
- Fig. 7: ein Blockschaltbild einer weiteren Ausführungsform,
- Fig. 8: ein Blockschaltbild einer noch weiteren Ausführungsform,
- Fig. 9: ein Blockschaltbild einer weiteren Ausführungsform,
- Fig. 10: ein Blockschaltbild einer weiteren Ausführungsform, und
- Fig. 11: ein Blockschaltbild einer weiteren Ausführungsform.

Die unterschiedlichen Ausführungsformen der Elektrohydrauliksteuerung S in den Fig. 1 bis 11 können Teil einer nicht näher gezeigten elektronischen Hubwerksregelung EHR (Fig. 1) sein, wie sie in unterschiedlichen fahrbaren Arbeitsgeräten eingesetzt wird. Alternativ können solche Elektrohydrauliksteuerungen jedoch auch auf anderen Gebieten der mobilen oder stationären Hochdruckhydraulik Verwendung finden, zweckmäßig um kritische Lastbewegungen zumindest zu minimieren, ohne dass sich ein Bediener der Elektrohydrauliksteuerung notwendigerweise darum zu kümmern braucht.

Eine Elektrohydrauliksteuerung S gemäß Fig. 1, beispielsweise als Teil einer elektrohydraulischen Hubwerksregelung EHR, wird von einer Druckquelle in einer Druckleitung 1 versorgt und ist an eine Rücklaufleitung 2 angeschlossen. Eine nicht gezeigte Steuerdruckversorgung ist an eine Steuerdruckleitung 3 angeschlossen, während eine weitere Tankleitung 3' zu einem Tank beispielsweise der Steuerdruckversorgung führt. Eine weitere Steuerleitung 4 ist an einen Lastdrucksignalkreis LS angeschlossen.

Die Elektrohydrauliksteuerung S dient zum Betätigen eines doppelt wirkenden Hydroverbrauchers Z, beispielsweise eines doppelt wirkenden Hydrozylinders, mit dem eine Last L in unterschiedlichen Richtungen mit exakt einstellbaren Geschwindigkeiten bewegbar und jeweils in bestimmten Lagen haltbar ist, und zwar über einen Mehrwege-Mehrstellungs-Richtungsschieber W, der in der gezeigten Ausführungsform als 4/3-Wege-Proportional-Richtungsschieber mit einem symbolisch angedeuteten Schieberkolben 5 ausgebildet ist. An der Druckseite ist ein Zulaufregler 6 vorgesehen. Der Kolbenschieber 5 ist über Druckvorsteuerungen 7, 8, beispielsweise jeweils mit einem Druckminderventil (nicht gezeigt), und zwei Proportionalmagneten 9, 10 zwischen insgesamt drei Stellungen bewegbar, nämlich einer unteren Steuerstellung a, einer oberen Steuerstellung b und einer Nullstellung O, in der angeschlossene Arbeitsleitungen 12, 13 zum Rücklauf 2 entlastet sind. Eine Federanordnung 11 hilft beispielsweise mit. die mittlere Nullstellung einzustellen. Die Druckvorsteuerungen 7, 8 sind über eine Leitung 31 an die Steuerleitung 3 angeschlossen, und über eine Leitung 32 an die Tankleitung 3'.

In jeder Arbeitsleitung 12, 13 ist ein Lasthalteventil 14 bzw. 15 angeordnet. In der in Fig. 1 gezeigten Ausführungsform umfasst jedes Lasthalteventil 14, 15 ein durch eine Feder 17 in Sperrrichtung belastetes Ablassventil 16, das von einem Rückschlagventil 20 in einer Bypassschleife umgangen wird. Das Rückschlagventil 20 sperrt in Abströmrichtung aus dem Hydroverbraucher Z. Das Absperrventil 16 ist in Sperrrichtung zusätzlich von stromab des Rückschlagventils 20 aus der Arbeitsleitung 12 über eine Vorsteuerleitung 19 druckvorgesteuert, und an einer Aufsteuerseite 21 von stromab des Rückschlagventils 20 aus der Arbeitsleitung 12 druckvorgesteuert, sowie an einen Vorsteuerkreis K angeschlossen.

Jede Aufsteuerseite 21, 21' des Lasthalteventils 14, 15 ist an eine Steuerleitung 22, 22' angeschlossen, in der in der gezeigten Ausführungsform je eine Düse 23 bzw. 23' als Teil einer in den Vorsteuerkreis K integrierten Dämpfungsvorrichtung D vorgesehen ist. Die Düsen 23, 23' können gleich groß oder verschieden groß sein. Die Steuerleitungen 22, 22' führen überkreuz zu Wechselventilen 24, 24', die an einem Knoten 26 miteinander verbunden sind, und zu denen von den Arbeitsleitungen 12, 13 z.B. über Filter abzweigende Steuerleitungen 25, 25' führen, um die Lasthalteventile 14, 15 in den Steuerstellungen a, b jeweils überkreuz aufzusteuern. Wird beispielsweise die Arbeitsleitung 12 mit Druck beaufschlagt (Ausfahren des Hydroverbrauchers Z), dann passiert das Druckmittel über das Rückschlagventil 20 das geschlossene Absperrventil 16, während gleichzeitig der Druck aus der Arbeitsleitung 12 über die Steuerleitung 25, das Wechselventil 24 und die Steuerleitung 22' das Lasthalteventil 15 an seiner Aufsteuerseite 21' aufsteuert, so dass das Druckmittel aus dem Hydroverbraucher Z über die Arbeitsleitung 13 ausgeschoben werden kann. Ein weiterer Teil der in den Vorsteuerkreis K integrierten Dämpfungsvorrichtung D ist ein 3/2-Wege-Proportionaldruckregelventil 27, das durch einen Proportionalmagneten 28 gegen Federkraft aus der gezeigten Stellung verstellbar ist, in der eine Rücklaufleitung 29 mit dem Knoten 26 verbunden ist, während eine Steuerleitung 30, die einen Steuerdruck führt, abgesperrt ist. Die Steuerleitung 30 führt zu der Steuerleitung 3, welche an die Steuerdruckversorgung angeschlossen ist, um beispielsweise einen Steuerdruck von etwa 20 bis 30 bar im Wesentlichen konstant bereitstellt.

Die Nullstellung O des 4/3-Wege-Proportional-Richtungsschiebers W wird sowohl zu einer hydraulischen Blockierung des Hydroverbrauchers Z in seiner jeweiligen Stellung (Halten der Last L) genutzt, als auch zum Einstellen einer Schwimmstellung, in der beide Arbeitsleitungen 12, 13 mit dem Rücklauf 2 verbunden sind. Nur zum Einstellen der Schwimmstellung werden bei in der Nullstellung O befindlichem Proportional-Richtungsschieber W die beiden Lasthalteventile 14, 15 über die Dämpfungsvorrichtung D aus der Steuerleitung 30 geregelt aufgesteuert, wofür der Proportionalmagnet 28 entsprechend bestromt wird. In Verbindung mit den Düsen 22, 23 und der Wahl der Beaufschlagungsstärke des Proportionalmagneten 28 werden die Lasthalteventile 14, 15 nur teilweise bzw. verzögert aufgesteuert, so dass eine Bewegung der Last L zeitlich verzögert abläuft. Je stärker der Proportionalmagnet 28 bestromt wird, desto mehr Druck wird aus der Steuerleitung 30 in die Rücklaufleitung 29 abgebaut, und umso weniger weit werden die Lasthalteventile 14, 15 aufgesteuert. Die Lasthalteventile fungieren dann als Bremsventile oder Drosseln, die die Lastbewegung nur verzögert ablaufen lassen, obwohl der 4/3-Wege-Proportionalrichtungsschieber W in seiner Nullstellung steht und beide Arbeitsleitungen 12, 13 mit dem Rücklauf 2 verbindet.

Die Ausführungsform der Fig. 2 unterscheidet sich von der der Fig. 1 durch die Ausbildung der Lasthalteventile 14, 15. In diesem Fall sind in den Arbeitsleitungen 12, 13 2/2-Wege-Druckregelventile 16' enthalten, in die das Rückschlagventil 20' integriert ist, und die durch je eine Feder 17 in Richtung zur Absperrstellung beaufschlagt und an der Aufsteuerseite 21 bzw. 21' aus dem Vorsteuerkreis K druckvorgesteuert sind. Der weitere Aufbau und die Funktion entsprechen denen der Ausführungsform der Fig. 1. Die 2/2-Wege-Druckregelventile 16' werden der zusätzlichen Aufgabe der Drosselung gegebenenfalls besser gerecht als die Absperrventile 16 in Fig. 1.

Fig. 3 deutet eine Detailvariante an, bei der im Vorsteuerkreis ein 3/2-Wege-Magnetschaltventil 27' zwischen dem Knoten 26 einerseits, und der Rücklaufleitung 29 und der Steuerleitung 30 andererseits angeordnet ist, das durch einen Schwarz/Weiß-Magneten 28' zwischen den beiden Stellungen umschaltbar ist. Hierbei können die Düsen 22, 23' der Dämpfungsvorrichtung D für eine fest eingestellte Dämpfung bei einer Lastbewegung zumindest in der Schwimmstellung oder beim Übergang in die oder aus der Schwimmstellung sorgen.

Bei den vorerwähnten Ausführungsformen wäre es möglich, nur ein Lasthalteventil 14 oder 15 über die Dämpfungsvorrichtung D gedämpft arbeiten zu lassen, und das andere Lasthalteventil voll aufzusteuern.

In der Ausführungsform der Elektrohydrauliksteuerung S in Fig. 4 wird bei der Aufsteuerung der beiden Lasthalteventile 14, 15 ein Ungleichgewicht erzeugt, wofür die Dämpfungsvorrichtung D im Vorsteuerkreis entsprechend ausgebildet und verschaltet ist.

Ferner unterscheidet sich die Bereitstellung des Steuerdrucks zum Aufsteuern der Lasthalteventile 14, 15 von der der Fig. 1 bis 3, in dem in Fig. 4 in der Nullstellung O zum Einstellen der Schwimmstellung beide Proportionalmagneten 9, 10 gleich bestromt werden, so dass die Druckvorsteuerungen 7, 8 z.B. gleiche Drücke führen, die über die Steuerleitungen 30a und 30b gleichzeitig in den Vorsteuerkreis K eingespeist werden. Entscheidend ist, dass beide Proportionalmagneten 9, 10 gleichzeitig und gleich bestromt werden, so dass der Schieber 5 die Nullstellung hält. Die Steuerdrücke in den Steuerleitungen 30a, 30b können durch Auswahl der Bestromung der Proportional magneten 9, 10 zwar untereinander gleich, aber in unterschiedliche Höhen eingestellt werden.

Die Dämpfungsvorrichtung D in Fig. 4 ist über die Wechselventile 24, 24' und die Steuerleitungen 25, 25' an die Arbeitsleitungen 12, 13 angeschlossen. In der Nullstellung und zum Einstellen der Schwimmstellung werden die Wechselventile 24, 24' in die gezeigten Positionen geschaltet, in der der Steuerdruck in den Leitungen 30a, 30b über die Steuerleitungen 22, 22', hier ohne Düsen an den Aufsteuerseiten 21, zum Aufsteuern der Lasthalteventile 14, 15 benutzt wird. Da jedoch in der Steuerleitung 30a eine Düse 33 angeordnet ist, und stromab der Düse 33 eine Leitung 34 über eine Düse 35 zur Rücklaufleitung 29 geführt ist, während die Steuerleitung 30b direkt zum Wechselventil 24' (ohne Düse) verläuft, wird das linke Lasthalteventil 14 weniger weit aufgesteuert, so dass es drosselt und die Abströmung vom Druckmittel in der Arbeitsleitung 12 dämpft. Von den Steuerleitungen 25, 25' zweigen Verbindungen zur Rücklaufleitung 29 ab, in denen ebenfalls Düsen 38 enthalten sind, wobei stromab jeweils eines Filters 36 eine weitere Düse 37 platziert ist. In den Steuerleitungen 22, 22' oder nur in einer dieser Steuerleitungen kann eine Düse bzw. können Düsen angeordnet sein, ähnlich wie in den Fig. 1 bis 3.

Fig. 5 verdeutlicht eine weitere Ausführungsform einer Elektrohydrauliksteuerung S, wobei gegenüber den vorher gezeigten zusätzliche Sektionen 41 und 47 dargestellt sind. Die Sektion 41 enthält Schockventile 42, die die Arbeitsleitungen 12, 13 mit den Steuerleitungen 22, 22' verbinden und bei einer Schockkondition ansprechen können. Die Sektion 47 dient hingegen zu einer zusätzlichen Druckregelung, ähnlich einer Sekundärdruckbegrenzung, vorwiegend des Drucks in den Arbeitsleitungen 12, 13 in den Steuerstellungen des 4/3-Wege-Proportional-Richtungsschiebers W. Die Sektion 47 enthält ein 2/2-Drosselventil, das zwischen einer Absperrstellung und drosselnden Regelstellungen druck- und federabhängig verstellbar ist, sowie ein Wechselventil 49, das an den Lastdrucksignalkreis angeschlossen ist, und ein durch einen Proportionalmagneten gegen einstellbare Federkraft verstellbares Ablassventil 50 zum Rücklauf.

Die Dämpfungsvorrichtung D im Vorsteuerkreis der Lasthalteventile 14, 15 enthält in Fig. 5 das anhand der Fig. 1 und 2 erläuterte 3/2-Wege-Proportionaldruckregelventil 27, das durch eine Feder 55 in einer ersten Schaltstellung gehalten wird, und bei Bestromen eines Proportionalmagneten 28 in regelnde Stellungen umstellbar ist. Die beiden Steuerleitungen 30a, 30b sind über Rückschlagventile 39 an einem Knoten 40 zusammengeführt und an einen Eingang des 3/2-Wege-Proportionaldruckregelventil 27 angeschlossen, dessen anderer Eingang mit der Rücklaufleitung 29 verbunden ist. Andererseits ist das 3/2-Wege-Proportionaldruckregelventil 27 mit dem Knoten 26 verbunden, der in einer die Steuerleitungen 25, 25' verbindenden Leitung 54 zwischen zwei Paaren gegensinniger Rückschlagventile 46, 46' liegt. Zwischen den beiden Rückschlagventilen jedes Rückschlagventilpaares 46, 46' sind die Steuerleitungen 22, 22' angeschlossen. Zusätzlich umfasst die Dämpfungsvorrichtung D in Fig. 5 in den beiden Steuerleitungen 22, 22' angeordnete Rückström-Dämpfsysteme 43 (optional), jeweils bestehend aus einem in Rückstromrichtung sperrenden Rückschlagventil 44 und einer Düse 45 in einer Umgehungsschlaufe des Rückschlagventils 44. Mittels des 3/2-Wege-Proportionaldruckregelventils 27 lässt sich nach Maßgabe der Bestromung des Proportionalmagneten 28 die Dämpfung bei der Aufsteuerung der Lasthalteventile 14, 15 variabel modulieren oder regeln. Die Zusteuerbewegungen der Lasthalteventile 14, 15 können über die Abström-Dämpfsysteme 43 gleichartig oder verschieden gedämpft werden (je nach Düsenbestückung). Es könnte alternativ nur ein Abströmdämpfsystem 43 in einer Steuerleitung angeordnet sein.

Bei der Ausführungsform der Elektrohydrauliksteuerung S in Fig. 6 wird die Aufsteuerung bzw. Zusteuerung der Lasthalteventile 14, 15 dadurch gedämpft, dass die Druckregelsektion 47 (siehe Fig. 5) über jeweils ein Rückschlagventil jedes Rückschlagventilpaares 46, 46' und Verbindungsleitungen von den Steuerleitungen 22, 22' zum 2/2-Wege-Drosselventil 48 an den Vorsteuerkreis K angeschlossen ist, wobei die Steuerleitungen 22, 22' zwei weitere Wechselventile 51, 51' enthalten, von denen Leitungen 52, 52' zu den Steuerleitungen 25, 25' führen. Zwischen zumindest einem Wechselventil 51, 51' und der jeweiligen Aufsteuerseite eines Lasthalteventils 14, 15 kann gegebenenfalls ein Rückström-Dämpfsystem 43 (nicht gezeigt) wie in Fig. 5 enthalten sein. Über den Proportionalmagneten des Ablassventils 50 lässt sich die Dämpfung zumindest beim Aufsteuern der Lasthalteventile 14, 15 variieren. Die Steuerleitungen 30a, 30b von den Druckvorsteuerungen des 4/3-Wege-Proportional-Richtungsschiebers W sind an die Wechselventile 24, 24' angeschlossen, um in der Nullstellung die Lasthalteventile 14, 15 gedämpft aufsteuern zu können.

Die in den Vorsteuerkreis K in Fig. 7 integrierte Dämpfungsvorrichtung D zumindest zum Aufsteuern der Lasthalteventile 14, 15 unterscheidet sich von denen der vorhergehenden Ausführungsformen hauptsächlich dadurch, dass ein 2/2-Proportional-Drosselventil 27" (elektroproportionale Drossel) zwischen dem Knoten 26 in der Steuerleitung 54 und der Rücklaufleitung 29 vorgesehen ist. Der Knoten 26 liegt zwischen den Rückschlagventilen des gegensinnigen Rückschlagventilpaares 46, die in Strömungsrichtung zu den Wechselventilen 24, 24' sperren. Die Steuerleitungen 25, 25' zum Aufsteuern der Lasthalteventile 14, 15 überkreuz in den Steuerstellungen des 4/3-Wege-Proportional-Richtungsschiebers W sind ebenfalls an die Wechselventile 24, 24' angeschlossen und über die Düsen 37 und 38 mit der Rücklaufleitung 29 verbunden.

Die Ausführungsform der Elektrohydrauliksteuerung S in Fig. 8 ist der von Fig. 5 ähnlich. Eine variable Dämpfung des Aufsteuerns der Lasthalteventile 14, 15 ist nicht nur am Übergang in die oder aus der und während der Schwimmstellung möglich, sondern auch in den Steuerstellungen des 4/3-Wege-Proportional-Richtungsschiebers W, aus dessen Druckvorsteuerungen 7, 8 die Steuerleitungen 30a, 30b gespeist werden, die über Rückschlagventile 39 zusammengeführt und an einen Anschluss des 3/2-Wege-Proportionaldruckregelventils 27 angeschlossen sind, dessen zweiter Anschluss mit der Rücklaufleitung 29 verbunden ist. Auf der anderen Seite ist das 3/2-Wege-Proportionaldruckregelventil 27 mit dem Knoten 26 in der Steuerleitung 54 verbunden, in der die beiden Rückschlagventilpaare 46, 46' angeordnet sind. Die Dämpfung lässt sich über den Proportionalmagneten 28 variieren.

Die Ausführungsform der Elektrohydrauliksteuerung S in Fig. 9 ist der von Fig. 8 ähnlich. Jedoch wird nur das rechte Lasthalteventil 15 (z.B. benutzt zum Senken der Last L) gedämpft aufgesteuert oder zugesteuert, während das linke Lasthalteventil 14 aus der Steuerleitung 25' beaufschlagt werden kann, oder gar nicht. Die Düsenbestückung in der Dämpfungsvorrichtung D trägt ferner zu einer zusätzlichen oder grundsätzlichen Dämpfung bei.

Die Ausführungsform der Elektrohydrauliksteuerung S in Fig. 10 ähnelt der der Fig. 4. Jedoch sind zusätzlich Abström-Dämpfsysteme 43 in den Steuerleitungen 22, 22' zu den Aufsteuerseiten der Lasthalteventile 14, 15 vorgesehen. Hiermit lässt sich auch die Zusteuerbewegung jedes Lasthalteventils 14, 15 gedämpft ausführen. Es könnte gegebenenfalls auch nur ein Abström-Dämpfsystem 43 in einer der beiden Steuerleitungen 22, 22' vorgesehen sein.

In der Ausführungsform der Elektrohydrauliksteuerung S in Fig. 11 wird die Dämpfung zumindest bei der Aufsteuerung der Lasthalteventile 14, 15 über die proportional geregelten Drücke in den Steuerleitungen 30a, 30b von den Druckvorsteuerungen 7, 8 des 4/3-Wege-Proportional-Richtungsschiebers W variiert. Die Proportionalmagneten 9, 10 werden gleich, aber unterschiedlich bestromt, um das Aufsteuern zeitlich zu verzögern oder nur teilweise aufzusteuern und so zu dämpfen. Zusätzlich sind bei dieser Ausführungsform in den Arbeitsleitungen 12, 13 Rückström-Dämpfsysteme 43 enthalten, jeweils mit einem Rückschlagventil 44, das in Abströmrichtung sperrt, und einer Düse 45 in der das Rückschlagventil 44 umgehenden Leitungsschleife.

Obwohl in den Ausführungsformen der Fig. 4 bis 11 die Steuerdrücke aus den Steuerleitungen 30a, 30b von den Druckvorsteuerungen des 4/3-Wege-Proportional-Richtungsschiebers W abgeleitet werden, könnte alternativ auch in den Ausführungsformen der Fig. 4 bis 9 direkt der Steuerdruck von der Steuerdruckversorgung unter Umgehen der Druckvorsteuerungen abgegriffen werden.

Die Dämpfungsfunktion der Dämpfungsvorrichtung D könnte beispielsweise mittels eines Druckknopfes oder einer Programmroutine in einer elektronischen Steuerung der Elektrohydrauliksteuerung aktiviert werden oder sein, und dann automatisch ausgeführt werden, ohne dass sich ein Bediener darum zu kümmern braucht. Somit würde ein ausgehobenes Anbaugerät bei Einstellen der Schwimmstellung automatisch langsam bis in Bodenkontakt abgesenkt werden, auch nach einer Springbewegung bei Überfahren einer Erhebung, und könnte sogar in einer Steuerstellung beispielsweise mit eingestelltem Bodendruck eines Anbaugerätes dieses nach einer Springbewegung aufgrund einer Bodenerhebung wieder verlangsamt bis in Bodenkontakt und bis zum Aufbauen des eingestellten Bodendrucks abgesenkt werden. Bei einem Pistenpflegefahrzeug kann so ein deutlich verbessertes Arbeitsergebnis erzielt werden.

## Patentansprüche

1. Elektrohydrauliksteuerung (S) wenigstens eines doppelt wirkenden Hydroverbrauchers (Z) zum Bewegen einer Last (L) über einen Druckvorsteuerungen (7, 8) aufweisenden Mehrwege-Mehrstellungs-Richtungsschieber (W), mit in Arbeitsleitungen (12, 13) des Hydroverbrauchers (Z) angeordneten, zumindest mit Steuerdruck aus einem an eine Steuerdruckversorgung (3) angeschlossenen Vorsteuerkreis (K) hydraulisch aufsteuerbaren Lasthalteventilen (14, 15), wobei der Mehrwege-Mehrstellungs-Schieber (W) eine Nullstellung aufweist, in der die Arbeitsleitungen (12, 13) von einer Druckquelle (1) isoliert und abgesperrt sind, und wobei eine Schwimmstellung einstellbar ist, in der die von der Druckquelle (1) isolierten Arbeitsleitungen (12, 13) mit einem Rücklauf (2) verbunden sind, **dadurch gekennzeichnet, dass** der Mehrwege-Mehrstellungs-Richtungsschieber (W) ein 4/3-Proportionalschieber ist und die Schwimmstellung in der Nullstellung (O) mit im 4/3-Proportionalschieber von der Druckquelle (1) isolierten, und zum Rücklauf (2) durchgängigen Arbeitsleitungen (12, 13) durch Aufsteuern der Lasthalteventile (14, 15) einstellbar ist, dass der Vorsteuerkreis (K) der Lasthalteventile (14, 15) eine Dämpfungsvorrichtung (D) aufweist, die zumindest beim Übergang in die oder aus der und/oder in der Schwimmstellung die Aufsteuerung zumindest eines der Lasthalteventile (14, 15) mit entweder fest eingestellter oder variabler Dämpfung dämpft, und dass die Schwimmstellung in der Nullstellung (O) durch Aufsteuern der Lasthalteventile (14, 15) über die Dämpfungsvorrichtung (D) entweder direkt aus den beiden gleichzeitig und gleichartig proportional gesteuerten, an die Steuerdruckversorgung (3) angeschlossenen Druckvorsteuerungen (7, 8), oder direkt mit Steuerdruck aus der Steuerdruckversorgung (3) einstellbar ist.

2. Elektrohydrauliksteuerung nach Anspruch 1, **dadurch gekennzeichnet, dass** die Dämpfungsvorrichtung (D) im Vorsteuerkreis (K) für eine fest eingestellte Dämpfung wenigstens eine Düse (23, 23', 33, 35, 45) enthält.

3. Elektrohydrauliksteuerung nach Anspruch 1, **dadurch gekennzeichnet, dass** die variable Dämpfung über die Dämpfungsvorrichtung (D) aus den Druckvorsteuerungen (7, 8) des 4/3-Proportionalschiebers mittels der Proportionalmagneten (9, 10) proportional ausführbar ist.

4. Elektrohydrauliksteuerung nach Anspruch 1, **dadurch gekennzeichnet, dass** die Dämpfungsvorrichtung (D) zur variablen Dämpfung zwischen der Steuerdruckversorgung (3) bzw. den Druckvorsteuerungen (7, 8) und dem Rücklauf (2) und den Aufsteuerseiten (21, 21') der Lasthalteventile (14, 15) ein 3/2-Wege-Proportionaldruckregelventil (27) oder ein 3/2-Wege-Schwarz/Weiß-Schaltventil (27') enthält, vorzugsweise an der den Lasthalteventilen (14, 15) abgewandten Seite zweier Wechselventile (24, 24') und/oder wenigstens eines Rückschlagventil-Paares (46, 46') aus gegensinnig verschalteten Rückschlagventilen.

5. Elektrohydrauliksteuerung nach Anspruch 1, **dadurch gekennzeichnet, dass** die Dämpfungsvorrichtung (D) zur variablen Dämpfung zwischen dem Rücklauf (2, 29) und den an die Steuerdruckversorgung (3) oder die Druckvorsteuerungen (7, 8) angeschlossenen Aufsteuerseiten (21, 21') der Lasthalteventile (14, 15) ein, vorzugsweise elektroproportionales, 2/2-Wege-Drosselventil aufweist, vorzugsweise an der den Lasthalteventilen (14, 15) abgewandten Seite zweier Wechselventile (24, 24') und/oder wenigstens eines Rückschlagventilpaares (46, 46').

6. Elektrohydrauliksteuerung nach Anspruch 1, **dadurch gekennzeichnet, dass** eine an die Arbeitsleitungen (12, 13) angeschlossene Proportionaldruckregelsektion (47) für die Arbeitsdrücke in den Arbeitsleitungen (12, 13) in Steuerstellungen des 4/3-Proportionalschiebers vorgesehen ist, und dass der Vorsteuerkreis (K) zum Ausführen der variablen Dämpfung abströmseitig an die Proportionaldruckregelsektion (47) angeschlossen und über die Proportional-Druckregelsektion (47) zum Rücklauf (2) geregelt entlastbar ist.

7. Elektrohydrauliksteuerung nach Anspruch 1, **dadurch gekennzeichnet, dass** die fest eingestellte oder die variable Dämpfung für beide Lasthalteventile (14, 15) gleich oder verschieden ist.

8. Elektrohydrauliksteuerung nach Anspruch 1, **dadurch gekennzeichnet, dass** die fest eingestellte oder die variable Dämpfung über die Dämpfungsvorrichtung (D) auch in zumindest einer Steuerstellung (a, b) des 4/3-Proportionalschiebers außerhalb der Nullstellung einstellbar ist.

9. Elektrohydrauliksteuerung nach Anspruch 2, **dadurch gekennzeichnet, dass** im Vorsteuerkreis (K) jeweils eine Düse (23, 23') an der Aufsteuerseite (21, 21') des Lasthalteventils (14, 15) angeordnet ist, wobei die Düsen gleich oder unterschiedlich bemessen sind.

10. Elektrohydrauliksteuerung nach Anspruch 1, **dadurch gekennzeichnet, dass** von den Druckvorsteuerungen (7, 8) des 4/3-Proportionalschiebers getrennte Steuerleitungen (30a, 30b) zu je einem von zwei Wechselventilen (24, 24') im Vorsteuerkreis (K) führen, und dass in nur einer der Steuerleitungen (30a, 30b) eine Düse (33) angeordnet ist.

11. Elektrohydrauliksteuerung nach wenigstens einem der vorhergehenden Ansprüche, **dadurch gekennzeichnet, dass** in den Arbeitsleitungen (12, 13) und/oder in Steuerleitungen (22, 22') zu den Aufsteuerseiten (21, 21') der Lasthalteventile (14, 15) Rückström-Dämpfsysteme (43) angeordnet sind, vorzugsweise bestehend jeweils aus einem in Abströmrichtung sperrenden Rückschlagventil (44) und einer das Rückschlagventil (44) umgehenden Düse (45).

12. Elektrohydrauliksteuerung nach Anspruch 1, **dadurch gekennzeichnet, dass** jedes Lasthalteventil (14, 15) entweder ein von einem Rückschlagventil (20) in Zuströmrichtung umgehbares Ablassventil (16) aufweist, das an einer Zusteuerseite zuströmseitig aus der Arbeitsleitung (12, 13) druckvorgesteuert und federbelastet und an der Aufsteuerseite (21, 21') stromab des Rückschlagventils (20) aus der Arbeitsleitung (12, 13) und aus dem Vorsteuerkreis (K) druckvorgesteuert ist, oder ein 2/2-Wege-Druckregelventil (16') mit integriertem Rückschlagventil (20') aufweist, wobei das 2/2-Wege-Druckregelventil (16') durch Federkraft (17) zu einer Rückström-Sperrstellung beaufschlagt und zu variablen Durchgangsstellungen aus dem Vorsteuerkreis (K) druckvorgesteuert ist.

13. Elektronische Hubwerksregelung (EHR) eines mobilen Arbeitsfahrzeuges mit wenigstens einem über den Hydroverbraucher (Z) betätigbaren Anbaugerät und mit einer Elektrohydrauliksteuerung (S) nach wenigstens einem der vorhergehenden Ansprüche.

## Claims

1. Electrohydraulic control (S) of at least one double-actuated hydroconsumer (Z) for moving a load (L) by means of a multiway-multiposition-directional slider valve (W) having pilot pressure controls (7, 8), comprising load holding valves (14, 15) in working lines (12, 13) of the hydroconsumer (Z), the load holding valves (14, 15) being hydraulically controlled to open with pilot pressure from a pilot pressure circuit (K) connected with a pilot pressure supply (3),
wherein the multiway-multiposition-directional slider valve (W) is adapted to establish a zero position (O) in which the working lines (12, 13) are isolated and blocked from a pressure source (1), and
wherein a floating position of the multiway-multiposition-directional slider valve (W) can be set in which the working lines (12, 13) while isolated from the pressure source (1) are connected to a return (2),
**characterized in that**
the multiway-multiposition-directional slider valve (W) is a 4/3-proportional slider valve, the floating position being adjustable in the zero position (O) by opening the load holding valves (14, 15) such that the working lines (12, 13) are isolated from the pressure source (1) in the 4/3-proportional slider valve while being both open to the return (2),
that the pilot pressure circuit (K) of the load holding valves (14, 15) comprises an attenuating device (D) attenuating the opening of at least one of the load holding valves (14, 15) either with a fixed or a variable attenuation at least during the transition into the or out of the and/or in the floating position and
that the floating position is adjusted in the zero position (O) by opening the load holding valves (14, 15) via the attenuating device (D) either directly from both simultaneously and equally proportionally controlled pilot pressure controls (7, 8) connected with the pilot pressure supply (3), or directly by pilot pressure from the pilot pressure supply (3).

2. Electrohydraulic control according to claim 1,
**characterized in that**
the attenuating device (D) in the pilot pressure circuit (K) contains at least one nozzle (23, 23', 33, 35, 45) for establishing a fixedly set attenuation.

3. Electrohydraulic control according to claim 1,
**characterized in that**
the variable attenuation is executed proportionally via the attenuating device (D) from the pilot pressure controls (7, 8) of the 4/3-proportional slider valve by means of the proportional solenoids (9, 10).

4. Electrohydraulic control according to claim 1,
**characterized in that**
for the variable attenuation, the attenuating device (D) contains a 3/2-multiway-proportional pressure regulating valve (27) or a 3/2-multiway-black/white-switching valve (27') between the pilot pressure supply (3) or the pilot pressure controls (7, 8), respectively, and the return (2) and opening control sides (21, 21') of the load holding valves (14, 15), preferably at the side of two switch over valves (24, 24') and/or at least one pair of counter-acting check valves (46, 46').

5. Electrohydraulic control according to claim 1,
**characterized in that**
for the variable attenuation, the attenuating device (D) comprises a, preferably electroproportional, 2/2 multiway-throttling valve, between the return (2, 29) and opening control sides (21, 21') of the load holding valves (14, 15) connected with either the pilot pressure supply (3) or the pilot pressure controls (7, 8), the 2/2 multiway-throttling valve being arranged, preferably, at a side of two switch over valves (24, 24') and/or at least one pair of check valves (46, 46') remote from the load holding valves (14, 15).

6. Electrohydraulic control according to claim 1,
**characterized in that**
a proportional pressure regulating section (47) connected to the working lines (12, 13) is provided for the working pressures in the working lines (12, 13) in control positions of the 4/3-proportional slider valve and
that the pilot pressure circuit (K) is connected at a downstream side to the proportional pressure regulating section (47) to be released to the return (2) in controlled fashion for executing the variable accentuation via the proportional pressure regulating section (47).

7. Electrohydraulic control according to claim 1,
**characterized in that**
the fixed or the variable attenuation is equal or different for both load holding valves (14, 15).

8. Electrohydraulic control according to claim 1,
**characterized in that**
the fixed set or the variable attenuation also is to be set via the attenuating device (D) in at least one control position (a, b) outside of its zero position of the 4/3-proportional slider valve.

9. Electrohydraulic control according to claim 2,
**characterized in that**
in the pilot pressure circuit (K), a respective nozzle (23, 23') is arranged at the opening control side (21, 21') of the respective load holding valve (14, 15), wherein the nozzles have equal or different dimensions.

10. Electrohydraulic control according to claim 1,
**characterized in that**
separate pilot pressure lines (30a, 30b) extend from the pilot pressure controls (7, 8) of the 4/3-proportional slider valve to a respective one of two switchover valves (24, 24') in the pilot pressure circuit (K), and
that a nozzle (33) is arranged in only one of the pilot pressure lines (30a, 30b).

11. Electrohydraulic control according to at least one of the preceding claims, **characterized in that**
backflow-attenuating systems (43) are arranged in the working lines (12, 13) and/or in pilot pressure lines (22, 22') extending to the opening control sides (21, 21') of the load holding valves (14, 15), the backflow-attenuating systems (43), preferably, consisting respectively of a check valve (44) blocking in downflow direction and of a nozzle (45) deviating the check valve (44).

12. Electrohydraulic control according to claim 1,
**characterized in that**
each load holding valve comprises either a relief valve (16) being deviated in supply flow direction by a check valve (20) or a 2/2-multiway-pressure regulating valve (16) having an integrated check valve (20'), the relief valve (16) being pilot pressure controlled from the working line (12, 13) and spring loaded at a closing control side and being pilot pressure controlled from the working line (12, 13) and from the pilot pressure circuit (K) at the opening control side (21, 21') and downstream of the check valve (20), the 2/2 multiway-pressure regulating valve (16') being actuated by spring force (17) towards a backflow-blocking position and being pilot pressure controlled from the pilot pressure circuit (K) toward variable throughflow positions.

13. Electronic hoisting device regulation (EHR) of a mobile working vehicle having at least one accessory equipment actuable by the hydroconsumer (Z) and an electrohydraulic control (S) according to at least one of the preceding claims.

## Revendications

1. Commande électrohydraulique (S) d'au moins un récepteur hydraulique (Z) pour déplacer une charge (L) par l'intermédiaire d'une vanne à tiroir de direction multi-positions et multi-voies (W) présentant des commandes de pression pilotes (7, 8), comprenant des vannes de maintien de charge (14, 15), qui sont agencées dans des conduites de travail (12, 13) du récepteur hydraulique (Z), et peuvent être commandées hydrauliquement en ouverture au moins avec une pression de commande en provenance d'un circuit de commande pilote (K) raccordé à une alimentation de pression de commande (3), la vanne à tiroir multi-positions et multi-voies (W) présentant une position zéro dans laquelle les conduites de travail (12, 13) sont isolées d'une source de pression (1) et sont fermées, et une position flottante pouvant être réglée, dans laquelle les conduites de travail (12, 13) isolées de la source de pression (1), peuvent être reliées à un retour (2), **caractérisée en ce que** la vanne à tiroir de direction multi-positions et multi-voies (W) est une vanne à tiroir proportionnelle 4/3, et la position flottante peut être réglée, dans la position zéro (O) avec dans la vanne à tiroir proportionnelle 4/3 des conduites de travail (12, 13) isolées de la source de pression (1) et passantes vers le retour (2), par commande à l'ouverture des vannes de maintien de charge (14, 15), **en ce que** le circuit de commande pilote (K) des vannes de maintien de charge (14, 15) présente un dispositif d'amortissement (D), qui, tout au moins lors du passage vers ou hors de la position flottante et/ou dans la position flottante,
amortit la commande d'ouverture d'au moins une des vannes de maintien de charge (14, 15) avec un amortissement réglé à une valeur fixe ou variable, et **en ce que** la position flottante peut être réglée dans la position zéro (O) par commande à l'ouverture des vannes de maintien de charge (14, 15) par l'intermédiaire du dispositif d'amortissement (D), soit directement à partir des deux commandes de pression pilotes (7, 8) commandées simultanément et de manière proportionnelle identique et raccordées à l'alimentation de pression de commande (3), soit directement avec une pression de commande en provenance de l'alimentation de pression de commande (3).

2. Commande électrohydraulique selon la revendication 1, **caractérisée en ce que** le dispositif d'amortissement (D) dans le circuit de commande pilote (K) renferme pour un amortissement réglé de manière fixe, au moins un ajutage (23, 23', 33, 35, 45).

3. Commande électrohydraulique selon la revendication 1, **caractérisée en ce que** l'amortissement variable par l'intermédiaire du dispositif d'amortissement (D), peut être exécuté de manière proportionnelle à partir des commandes de pression pilotes (7, 8) de la vanne à tiroir proportionnelle 4/3 au moyen des aimants proportionnels (9, 10).

4. Commande électrohydraulique selon la revendication 1, **caractérisée en ce que** le dispositif d'amortissement (D) renferme, pour l'amortissement variable, entre l'alimentation de pression de commande (3) respectivement les commandes de pression pilotes (7, 8) et le retour (2) et les côtés de commande d'ouverture (21, 21') des vannes de maintien de charge (14, 15), une vanne 3/2 voies de régulation proportionnelle de pression (27) ou une vanne 3/2 voies de commutation tout ou rien (27'), de préférence sur le côté opposé à celui où se trouvent les vannes de maintien de charge (14, 15), de deux vannes d'inversion (24, 24') et/ou d'au moins une paire de vannes antiretour (46, 46') montées en opposition.

5. Commande électrohydraulique selon la revendication 1, **caractérisée en ce que** le dispositif d'amortissement (D) renferme, pour l'amortissement variable, entre le retour (2, 29) et les côtés de commande d'ouverture (21, 21') des vannes de maintien de charge (14, 15) raccordés à l'alimentation de pression de commande (3) ou aux commandes de pression pilotes (7, 8), une vanne d'étranglement 2/2 voies électro-proportionnelle, de préférence sur le côté opposé à celui où se trouvent les vannes de maintien de charge (14, 15), de deux vannes d'inversion (24, 24') et/ou d'au moins une paire de vannes antiretour (46, 46').

6. Commande électrohydraulique selon la revendication 1, **caractérisée en ce qu'**il est prévu une section de régulation proportionnelle de pression (47) raccordée aux conduites de travail (12, 13), pour les pressions de travail dans les conduites de travail (12, 13) dans des positions de commande de la vanne à tiroir proportionnelle 4/3, et **en ce que** le circuit de commande pilote (K), pour effectuer l'amortissement variable, est raccordé, côté aval, à la section de régulation proportionnelle de pression (47) et peut être déchargé de manière régulée vers le retour (2), par l'intermédiaire de la section de régulation proportionnelle de pression (47).

7. Commande électrohydraulique selon la revendication 1, **caractérisée en ce que** l'amortissement réglé de manière fixe ou l'amortissement variable, est identique ou différent pour les deux vannes de maintien de charge (14, 15).

8. Commande électrohydraulique selon la revendication 1, **caractérisée en ce que** l'amortissement réglé de manière fixe ou l'amortissement variable, par l'intermédiaire du dispositif d'amortissement (D), peut également être réglé dans au moins une position de commande (a, b) de la vanne à tiroir proportionnelle 4/3 en-dehors de la position zéro.

9. Commande électrohydraulique selon la revendication 2, **caractérisée en ce que** dans le circuit de commande pilote (K) est agencé respectivement un ajutage (23, 23') sur le côté de commande d'ouverture (21, 21') de la vanne de maintien de charge (14, 15), les ajutages étant de dimension identique ou différente.

10. Commande électrohydraulique selon la revendication 1, **caractérisée en ce qu'**à partir des commandes de pression pilotes (7, 8) de la vanne à tiroir proportionnelle 4/3, des conduites de commande (30a, 30b) séparées mènent respectivement à l'une des deux vannes d'inversion (24, 24') dans le circuit de commande pilote (K), et **en ce que** dans l'une seulement des conduites de commande (3a, 3b) est agencé un ajutage (33).

11. Commande électrohydraulique selon l'une au moins des revendications précédentes, **caractérisée en ce que** dans les conduites de travail (12, 13) et/ou dans des conduites de commande (22, 22') vers les côtés de commande d'ouverture (21, 21') des vannes de maintien de charge (14, 15), sont agencés des systèmes d'amortissement d'écoulement de retour (43), de préférence constitués chacun d'une vanne antiretour (44) bloquant dans la direction d'évacuation et d'un ajutage (45) contournant la vanne antiretour (44).

12. Commande électrohydraulique selon la revendication 1, **caractérisée en ce que** chaque vanne de maintien de charge (14, 15) comprend, soit une vanne d'évacuation (16), qui peut être contournée par une vanne antiretour (20) dans la direction d'alimentation, et qui, sur un côté de commande de fermeture du côté d'alimentation est commandée par pression pilote à partir de la conduite de travail (12, 13) et chargée par ressort, et sur le côté de commande d'ouverture (21, 21') en aval de la vanne antiretour (20), est commandée par pression pilote à partir de la conduite de travail (12, 13) et à partir du circuit de commande pilote (K), soit une vanne de régulation de pression 2/2 voies (16') à vanne antiretour (20') intégrée, la vanne de régulation de pression 2/2 voies (16') étant chargée par une force de ressort (17) vers une position de blocage d'écoulement de retour, et commandée par pression pilote à partir du circuit de commande pilote (K), vers des positions de passage variables.

13. Régulation électronique de groupe de relevage (EHR) d'un véhicule de travail mobile comprenant au moins un outil porté pouvant être actionné par l'intermédiaire d'un récepteur hydraulique (Z) et comprenant une commande électrohydraulique (S) selon l'une au moins des revendications précédentes.
